# EUROPÄISCHE PATENTSCHRIFT

(11) **EP 1 102 719 B1**
(45) Veröffentlichungstag und Bekanntmachung des Hinweises auf die Patenterteilung: **04.09.2002**
(21) Anmeldenummer: 99936566.1
(22) Anmeldetag: 19.07.1999
(51) Int. Cl.: B67D 3/04

(54) **VERSENKBARER ZAPFHAHN**
STOWABLE SPIGOT
CANNELLE ESCAMOTABLE

(30) Priorität: 06.08.1998 DE 19835569
(43) Veröffentlichungstag der Anmeldung: 30.05.2001
(73) Patentinhaber: Grittmann, Günter, 75031 Eppingen-Mühlbach (DE)
(72) Erfinder: Grittmann, Günter, 75031 Eppingen-Mühlbach (DE)
(74) Vertreter: Zellentin, Wiger, Dipl.-Ing.
(86) Internationale Anmeldenummer: EP9905125
(87) Internationale Veröffentlichungsnummer: WO00007927

(56) Entgegenhaltungen:
- EP-A- 0 350 243
- DE-U- 29 722 034
- GB-A- 2 138 544

## Beschreibung

Die vorliegende Erfindung betrifft einen versenkbaren Zapfhahn für Getränkedosen, insbesondere für Bier enthaltende Dosen eines Volumens von z. B. 5 I.

Aus der DE 195 40 542 A1 ist ein Flüssigkeitsbehälter mit einem versenkbaren Entleerungshahn bekannt, welcher im gefüllten Zustand der Dose an einer nahe deren Boden angebrachten Öffnung befestigt ist, wobei zum Zapfen die Dose belüftet und der als Hülse gestaltete Hahn herausgezogen wird. Nachdem eine bestimmte Länge der Hülse außen liegt, gibt diese eine Zapföffnung frei, so daß das Getränk fließt.

Nachteilig ist dabei, daß zum Sperren des Flusses die Hülse wieder in das Doseninnere geschoben werden muß, dabei kann diese verrutschen, so daß das Absperren nicht sauber erfolgen kann. Weiterhin läßt sich die Hülse verdrehen, so daß das Getränk auch z. B. seitlich austreten kann.

Darüber hinaus liegt der zum Herausziehen der Hülse dienende Griff notwendigerweise nahe an der Dosenwand, so daß er nur schwer betätigt werden kann.

Dieser Entleerungshahn weist eine als rohrförmiger Ansatz gestaltete Entleerungsöffnung auf, so daß für die Montage des Hahnes offensichtlich ein kompliziertes Verfahren notwendig ist. Die Flüssigkeit steht bereits beim Transport des Behälters permanent an der Auslaßöffnung wodurch hohe Anforderungen an die Dichtheit der Vorrichtung gestellt werden. Weiterhin erfolgt der Flüssigkeitsaustritt auch dann, wenn die Auslaßöffnung erst teilweise freigegeben ist.

In der DE-AS 1077554 ist ein Flüssigkeitsbehälter mit einem rohrförmigen verschieblich gelagerten Gehäuseteil beschrieben, in welchem ein Stößelventil angeordnet ist.

Nachteilig ist dabei, daß ein derartiger Hahn insbesondere für den Einsatz in Gefäßen mit unter Druck stehenden Flüssigkeiten ungeeignet ist, da der Ventilkörper durch den Flüssigkeitsinnendruck nach außen getrieben wird. Damit wird der Transport der Behälter erschwert.

Ein weiterer Nachteil ist in diesem Zusammenhang, daß die Vorrichtung keinerlei Abdeckung zum Behälterinnenraum aufweist und da das Ventil in jeder Stellung des rohrförmigen Gehäuseteils betätigbar ist, bereits vor dem erstmaligen Gebrauch ein unbeabsichtigtes Betätigen des Ventils bei herausgezogenem Gehäuseteil zum sofortigen Flüssigkeitsaustritt führt. Wird das Ventil unbeabsichtigt im eingeschobenen Zustand des Gehäuseteils betätigt, füllt sich dieses mit Flüssigkeit. Beim Herausziehen desselben tritt die Flüssigkeit aus.

Aus der EP 0350 243 A1 ist ein Hahn mit einer endseitigen Abdichtung der hinteren Einlaßöffnung mittels Stopfen und Schutzhülle und einer Rotationsbewegung der inneren Hülse zum Austreiben der Vorrichtung aus dem Behälter bekannt, wobei die Vorrichtung bei einem Flüssigkeitsbehälter, welcher aus einem starren äußeren Container und einem flexiblen Innenbehälter besteht eingesetzt wird und die Vorrichtung an zwei Aufnahmepunkten im vorderen und hinteren Bereich des Ventilgehäuses gehalten ist.

Der Hahn selbst ist nach dem Austreiben nicht sofort funktionsbereit sondern erfordert noch einen weiteren Bedienungsschritt. Die Ausgabemittel sind dabei so gestaltet, daß nach der Drehbewegung zum Austreiben der Vorrichtung eine weitere Drehbewegung zur Flüssigkeitsausgabe notwendig ist, wobei die Auslaßöffnung des Ausgabemittels zur Deckung mit der Auslaßöffnung des Ventilkörpers gebracht werden muß. Ein unbeabsichtigtes Betätigen des Ausgabemittels bei der Drehbewegung des Ventilkörpers hat einen sofortigen Flüssigkeitsaustritt zur Folge.

Die vorliegende Erfindung hat sich daher die Aufgabe gestellt, einen versenkbaren Zapfhahn für Getränkedosen, insbesondere Druckbehälter, zu schaffen, der einfach zu montieren ist, eine verbesserte Handhabbarkeit aufweist, einen unbeabsichtigten Flüssigkeitsaustritt verhindert und darüber hinaus eine nahezu vollständige Entleerung der Getränkedose ermöglicht.

Die Lösung dieser Aufgabe gelingt mit einem versenkbaren Zapfhahn für Getränkedosen, die in der Wandung nahe dem Boden angeordnete Löcher aufweisen, mit einer äußeren Hülse mit einem Rastmechanismus an dem äußeren Ende zur Anbringung in der Dosenöffnung, bestehend aus inneren Rastkeilen, einem äußeren Flansch sowie einem zwischen diesen liegenden flachen ersten Dichtungsring, wobei im Inneren der äußeren Hülse eine gegen einen vorderen Anschlag verschiebbare innere Hülse angeordnet ist, die einen am Dosenäußeren liegenden Griff trägt und an das innere Ende der Hülse ein Stopfen angeformt ist, der im in die äußere Hülse vollständig eingeschobenen Zustand der inneren Hülse von einer an der äußeren Hülse anliegenden Schutzhülle abgedichtet ist, die nach dem Herausziehen der inneren Hülse einen in deren Inneren liegenden Kanal freigibt, wobei die innere Hülse ferner einen nahe ihrem äußeren Ende liegenden Kragen aufweist und koaxial zu diesem ein Stößel angeordnet ist, der diesen durchgreift und der eine gegen den Kragen innen anliegende Dichtlippe trägt und gegen einen Anschlag der inneren Hülse an deren äußerem Ende eine Gummihaube anliegt, die mit dem Stößel verbunden ist und die Länge des Stößels so gewählt ist, daß im entspannten bzw. nahezu entspannten Zustand der Gummihaube die Dichtlippe am Kragen anliegt und die innere Hülse dem Stößel zugeordnet ein Zapfloch trägt und wobei die innere und die äußere Hülse über einen Nocken sowie einen Kurvenschlitz miteinander verbunden sind, welcher beim Drehen des Griffes die innere Hülse nach außen treibt und der Kurvenschlitz in der äußeren Hülse angeordnet ist und diese eine untenliegende Entleerungsbohrung aufweist, die mit einem Einsatz verschlossen ist, wobei die Entleerungsbohrung nahe dem Anschlag angeordnet und der Einsatz vom Nocken auswerfbar ist.

Die Funktion der Vorrichtung ist folgende. Die innere Hülse liegt beim Ausliefern der Dosen, insbesondere sind dies 5-I-Bierdosen, im Inneren und vollständig eingeschoben in der äußeren Hülse, die durch den Flansch und die Rastkeile in dem nahe dem Dosenboden angeordneten Loch festgehalten ist.

Zum Zapfen wird die innere Hülse gegen den diese sichernden Anschlag bewegt, wobei der an diese angeformte Stopfen von der diesen abdichtenden Schutzhülle befreit wird; hierdurch wird der Weg zum inneren Kanal frei und das Getränk steht an der Dichtlippe des Stößels bzw. dem Kragen an.

Drückt man nun die Gummihaube nach innen, so bewegt der mit dieser verbundene Stößel die Dichtlippe in den Kanal hinein, die Dichtlippe hebt vom Kragen ab und das Getränk vermag über das Zapfloch auszutreten, wobei die Hülsen aneinandergeführt sein können, so daß das Zapfloch beim Zapfen zwangsweise unten liegt. Nach dem Entlasten der Gummihaube zieht diese den Stößel zurück, und die Dichtlippe legt sich an den Kragen, wodurch der Getränkefluß unterbrochen wird. Der Zapfhahn kann nach dem Zapfen in der herausgezogenen Stellung verbleiben. Die Länge des Stößels und die Elastizität der Gummihaube sind derart aufeinander abgestimmt, daß die Lippe leicht gegen den Kragen gezogen wird, so daß die Dichtung auch dann zuverlässig ist, wenn in nahezu entleertem Zustand der hydrostatische Druck gering wird. Äquivalent kann natürlich auch die Gummihaube durch eine federbelastete Taste ersetzt werden, wobei sich die Feder z. B. am Kragen abstützen kann.

Die Gummihaube selbst ist vorteilhaft über eine Einziehung des Stößelendes mit diesem verbunden, wozu mittig an die Gummihaube eine Tülle mit einem Wulst angeformt ist, so daß diese zur Montage lediglich aufgeclipst zu werden braucht.

Der Zwischenraum zwischen den Hülsen ist durch die Schutzhülle abgedichtet, wobei der Doseninnendruck die Dichtung verstärkt. Zusätzlich wird vorgeschlagen, am vorderen, der Dosenwandung nahen Ende der Hülsen zwischen die Hülsen eine weitere Dichtung anzubringen, die nach dem Herausziehen der inneren Hülse den Spalt zwischen den Hülsen abdichtet. Dabei kann der Spalt zwischen den Hülsen am vorderen Ende vergrößert sein, so daß die äußere Hülse in diesen Bereich bei der Montage des vorher zusammengebauten Hahnes hier einfedern kann.

Die Hülsen sind über einen Nocken und einen mit diesem zusammenwirkenden Kurvenschlitz verbunden. Da die äußere Hülse in der Bodenöffnung der Dose drehfest eingeklemmt ist, bewirkt ein Drehen der inneren Hülse einen zwangsweisen Vorschub nach außen. Dieser Vorschub ist dabei etwa 2 cm lang. Dadurch wird folgendes bewirkt. Der wegen der Transportsicherheit nahe an der Dosenwandung liegende Griff an der inneren Hülse kann schwer zu hintergreifen sein, um ihn sicher erfassen und ziehen zu können. Eine Drehbewegung ist hingegen leicht durchführbar. Dreht man daher die innere Hülse vermittels ihres Griffes um insbesondere einen Winkel um 90°, so kann einmal der Griff aus einer senkrechten in eine waagerechte Stellung gebracht und gleichzeitig soweit von der Dosenwandung distanziert werden, daß er zum vollständigen Herausziehen der inneren Hülse leicht ergriffen werden kann. Bequemerweise besteht der Griff dabei aus zwei Flügeln, die vom Zeige- und Mittelfinger hintergriffen werden können und zur Betätigung der Gummihaube durch den Daumen als Widerlager dienen.

Der Kurvenschlitz liegt dabei in der äußeren Hülse und der Nocken folglich an der inneren, was zum einen die Montage erleichtert, zum anderen wird dadurch auch die Möglichkeit geschaffen, mit dem Nocken einen in der äußeren Hülse vor dem Anschlag unten angebrachten Einsatz auszuwerfen und hierdurch eine Entleerungsbohrung freizulegen, so daß Restflüssigkeit durch Kippen der Dose über diese ausgebracht werden kann. Der Nocken besitzt dabei vorteilhaft selbst einen mittleren Durchbruch, über welchen die Entleerungsbohrung mit dem Kanal verbindbar ist.

Die Schutzhülle ist über die äußere Hülse soweit gezogen, daß sie den Kurvenschlitz dort abzudecken vermag, wo dieser die Hülse durchbricht. Der Stopfen der inneren Hülse ist dabei über einen entsprechend verjüngten Wulst der Hülle abgedichtet.

Vorteilhaft sind ferner der Nocken und der Stopfen Teil eines separaten Einsatzes, der nach dem Vormontieren der inneren Hülse in die äußere von deren rückwärtigen Enden in entsprechende Ausnehmungen eingesetzt werden kann. Der Einsatz kann dabei über ein Mitnehmerpaar an Einsatz und innerer Hülse geführt sein.

Der Stopfen ist dabei über Nasen mit dem Einsatz verbunden, und an diesen schließt sich ein Ringraum an, über den die Verbindung mit dem Kanal herstellbar ist.

Der Griff weist weiterhin vorzugsweise eine Platte auf, an den die Flügel angeformt sind. Diese Platte kann eine Öffnung aufweisen und über diese eine Originalsicherung zwischen Dose und Platte angebracht werden, die beim Drehen der Flügel zerstört wird.

Anhand der beiliegenden Figuren wird die vorliegende Erfindung näher erläutert.

Dabei zeigen
- **Figur 1**: den Hahn in vormontiertem Zustand im Schnitt,
- **Figur 2**: diesen in montiertem Zustand im Schnitt,
- **Figur 3**: die Schlitzkurvenführung und
- **Figur 4**: eine Draufsicht auf den Schlitz.

**Figur 1** zeigt im Längsschnitt die äußere Hülse 4, die zur Festlegung in der Dosenwand einen vorderen Flansch 6 aufweist, sowie daran anschließend den ersten Dichtungsring 7 und hinter diesem um den Umfang verteilt separate Rastkeile 5, die hinter die Dosenwandung einschnappen und die Hülse 4 an dieser festlegen. Unterhalb der Rastkeile weist die innere Hülse eine Aufweitung 36 auf, in die diese bei der Endmontage einfedern können. In dieser Aufweitung liegt der zweite Dichtring 30.

Um das innen in der Dose liegende Ende der äußeren Hülse 4 ist die Schutzhülle 11 gezogen.

Die Schutzhülle 11 überdeckt den endseitig eingeformten Kurvenschlitz 20, der hier nach außen offen ist und sich an der unteren Sehne der Hülse 4 innerhalb der Hülsenwandung 37 als Fortsetzung einer 90°-Wendelführung geradlinig bis zum Endanschlag 41 fortsetzt, gegen den der Nocken 19 der Innenhülse 8 anlegbar ist.

Diese Innenhülse 8 ist in die Außenhülse 4 eingeschoben dargestellt. Sie weist den Griff 9 mit den von diesem abstehenden Flügeln 38 auf. Innen besitzt die innere Hülse 8 eine Flanke 16 in Form einer Ringstufe, gegen sich die Gummihaube 17 abstützt. Diese Gummihaube 17 weist eine mittig angeordnete Tülle 18 auf, die das äußere (linke) Ende des Stößels 14 umgreift, mit dem er über einen Ringwulst 39 und eine Ringnut 40 verbunden (aufgeclipst) ist.

Unterhalb des Stößels 14 liegt das Zapfloch 29 im eingeschobenen Zustand geschützt durch die äußere Hülse.

Die Innenhülse 8 weist ferner einen konisch verlaufenden Kragen 13 auf, gegen den im Sperrzustand die Dichtlippe 15 des Stößels 14 anliegt, gegen den sie durch die Elastizität der Gummihaube 17 gezogen wird.

In das innen liegende Ende ist über entsprechende Durchbrüche der Einsatz 28 eingefügt, der den Nocken 19 trägt, der hier um 90° nach oben gedreht versetzt dargestellt ist. Einsatz 28 und innere Hülse 8 weisen zur Kraftübertragung ein oder mehrere Mitnehmerpaare 24; 25 auf.

Der Einsatz 28 besitzt ferner an diesen angeformte Nasen 27, die den Stopfen 10 tragen, über den die entsprechende Verjüngung der Schutzhülle 11 gezogen ist. Vor den Nasen liegt der Ringraum 26, der das Doseninnere mit dem Kanal 12 verbindet, über den diese nach Öffnen des Ventils bestehend aus gefederter Dichtlippe 15 und Kragen 13 durch die Zapföffnung 29 entleert werden kann.

Wie vorstehend erläutert, bewirkt ein Drehen des Griffes 9 über den Kurvenschlitz 20 und den Nocken 19 ein Austreiben der Innenhülse 8 so weit, bis der Griff um 90° gedreht ist. Hier wird der Nocken 19 verdrehfest im Schlitzfortsatz 20' geführt, so daß die Innenhülse nach Erreichen der 90°-Stellung nur noch herausgezogen werden kann. Vor dem Erreichen der Endstellung, d. h. Anliegen des Nockens 19 am Anschlag 23, das hier gleichzeitig das vordere Ende des Schlitzes 20' darstellt, erreicht der Nocken 19 den nach innen konvex geformten Einsatz 22 in der Entleerungsbohrung 21 und treibt ihn in das Doseninnere aus, so daß hierüber und den Durchbruch 31 die Restentleerung der Dose vorgenommen werden kann.

**Figur 2** veranschaulicht die Fixierung des Hahnes in der Dosenwandung 1 einer 5-I-Bierdose. Diese besitzt ein Loch 2 nahe deren Boden 41. Der Hahn ist durch das Loch 2 geschoben, wobei das Loch 2 nach innen eingezogen ist und beim Einschieben über die äußere Hülse 4 gleitet. Die Rastkeile 5 schnappen hinter das Loch 2, der erste Dichtungsring 7 zwischen Flansch 6 und Rastkeilen 5 wird vom Loch 2 gequetscht, so daß er dem Innendruck der Dose standhält.

**Figur 3** zeigt in Draufsicht den 90°-Kurvenschlitz 20, in welchem der Nocken 19 gleitet und beim Drehen des Griffes 9 die Innenhülse aus der Außenhülse 4 austreibt.

Nocken 19 und Einsatz 22 sind hier relativ zum Boden 41 um 90° gedreht gezeichnet.

Das Loch 2 liegt innerhalb einer Einziehung 42 der Dosenwandung 1, die den Griff 9 aufnimmt und schützt.

**Figur 4** zeigt letztlich den in der Dosenwandung 1 angebrachten Hahn mit der Einziehung 42 von vorne. Erkennbar ist eine Platte 33 nahe dem Dosenboden 41, an die Flügel 38 angeformt sind, die im Transportzustand der Dose senkrecht stehen. In der Platte 33 ist eine Öffnung angebracht, die zur Befestigung einer Originalsicherung 35 dient.

### Bezugszeichenliste

- 1: Wandung
- 2: Löcher
- 3: Getränkedosen
- 4: äußere Hülse
- 5: Rastkeile
- 6: Flansch
- 7: erster Dichtungsring
- 8: innere Hülse
- 9: Griff
- 10: Stopfen
- 11: Schutzhülle
- 12: Kanal
- 13: Kragen
- 14: Stößel
- 15: Dichtlippe
- 16: Flanke
- 17: Gummihaube
- 18: Tülle
- 19: Nocken
- 20, 20': Kurvenschlitz
- 21: Entleerungsbohrung
- 22: Einsatz
- 23: Anschlag
- 24: Mitnehmer
- 25: Mitnehmer
- 26: Ringraum
- 27: Nasen
- 28: Einsatz
- 29: Zapfloch
- 30: zweiter Dichtring
- 31: Durchbruch
- 32: Flügel
- 33: Platte
- 34: Öffnung
- 35: Originalsicherung
- 36: Aufweitung
- 37: Hülsenwandung
- 38: Flügel
- 39: Ringwulst
- 40: Ringnut
- 41: Boden
- 42: Einziehung

## Patentansprüche

1. Versenkbarer Zapfhahn für Getränkedosen (3), die in der Wandung (1) nahe dem Boden angeordnete Löcher (2) aufweisen, mit einer äußeren Hülse (4) mit einem Rastmechanismus an dem äußeren Ende zur Anbringung in der Dosenöffnung, bestehend aus inneren Rastkeilen (5), einem äußeren Flansch (6) sowie einem zwischen diesen liegenden flachen ersten Dichtungsring (7), wobei im Inneren der äußeren Hülse (4) eine gegen einen vorderen Anschlag (23) verschiebbare innere Hülse (8) angeordnet ist, die einen am Dosenäußeren liegenden Griff (9) trägt und an das innere Ende der Hülse ein Stopfen (10) angeformt ist, der im in die äußere Hülse (4) vollständig eingeschobenen Zustand der inneren Hülse (8) von einer an der äußeren Hülse (4) anliegenden Schutzhülle (11) abgedichtet ist, die nach dem Herausziehen der inneren Hülse (8) einen in deren Inneren liegenden Kanal (12) freigibt, wobei die innere Hülse (8) ferner einen nahe ihrem äußeren Ende liegenden Kragen (13) aufweist und koaxial zu diesem ein Stößel (14) angeordnet ist, der diesen durchgreift und der eine gegen den Kragen (13) innen anliegende Dichtlippe (15) trägt und gegen einen Anschlag (16) der inneren Hülse (8) an deren äußerem Ende eine Gummihaube (17) anliegt, die mit dem Stößel (14) verbunden ist und die Länge des Stößels (14) so gewählt ist, daß im entspannten bzw. nahezu entspannten Zustand der Gummihaube (17) die Dichtlippe (15) am Kragen (13) anliegt und die innere Hülse (8) dem Stößel (14) zugeordnet ein Zapfloch (29) trägt und wobei die innere (8) und die äußere Hülse (4) über einen Nocken (19) sowie einen Kurvenschlitz (20) miteinander verbunden sind, welcher beim Drehen des Griffes (9) die innere Hülse (8) nach außen treibt und der Kurvenschlitz (20) in der äußeren Hülse (4) angeordnet ist und diese eine untenliegende Entleerungsbohrung (21) aufweist, die mit einem Einsatz (22) verschlossen ist, wobei die Entleerungsbohrung nahe dem Anschlag (23) angeordnet und der Einsatz (22) vom Nocken (19) auswerfbar ist.

2. Zapfhahn nach Anspruch 1, **dadurch gekennzeichnet, daß** der Nocken (19) einen Durchbruch (31) aufweist, über welchen die Entleerungsbohrung (21) mit dem Kanal (12) der inneren Hülse (8) verbindbar ist.

3. Zapfhahn nach Anspruch 1 oder 2, **dadurch gekennzeichnet, daß** die Gummihaube (17) über eine mittig angeordnete Tülle (18) mit dem Stößel (14) verrastet ist.

4. Zapfhahn nach einem der Ansprüche 1 bis 3, **dadurch gekennzeichnet, daß** zwischen die äußere (4) und die innere Hülle (8) ein zweiter Dichtring (30) eingelegt ist.

5. Zapfhahn nach einem der Ansprüche 1 bis 4, **dadurch gekennzeichnet, daß** der Kurvenschlitz (20) einen Drehwinkel von 90° umfaßt und danach koaxial zu den Hülsen verläuft.

6. Zapfhahn nach einem der Ansprüche 1 bis 5, **dadurch gekennzeichnet, daß** die Schutzhülle (11) über die äußere Hülse (4) und über den Stopfen (10) gezogen ist, wobei sie etwa bündig mit diesem endet und nach dem Herausziehen der inneren Hülse (8) den Zugang aus dem Doseninneren zum Kanal (12) freigibt.

7. Zapfhahn nach einem der Ansprüche 1 bis 6, **dadurch gekennzeichnet, daß** der Nocken (19) und der Stopfen (10) an einem Einsatz (28) in die innere Hülse (8) angeordnet ist.

8. Zapfhahn nach einem der Ansprüche 1 bis 7, **dadurch gekennzeichnet, daß** um den Stopfen (10) ein mit dem Kanal (12) verbundener Ringraum (26) angeordnet ist.

9. Zapfhahn nach einem der Ansprüche 1 bis 8, **dadurch gekennzeichnet, daß** der Stopfen (10) über beabstandete Nasen (27) mit der inneren Hülse (8) bzw. dem Einsatz (28) verbunden ist.

10. Zapfhahn nach einem der Ansprüche 1 bis 9, **dadurch gekennzeichnet, daß** der Griff (9) zwei gegenüberliegende Flügel (32) aufweist, die an eine mit der inneren Hülse (8) verbundenen Platte (33) angeformt sind, wobei die Arme (32) im vollständig eingeschobenen Zustand der inneren Hülse (8) senkrecht und nach dem Herausziehen waagerecht stehen.

11. Zapfhahn nach Anspruch 10, **dadurch gekennzeichnet, daß** die Platte (33) eine Öffnung (34) aufweist, an der eine Originalsicherung (35) befestigbar ist.

## Claims

1. Stowable spigot for drinks cans (3) which, in the wall (1), has holes (2) arranged in the vicinity of the base, having an outer sleeve (4) with a latching mechanism at the outer end for fitting in the can opening, the latching mechanism comprising inner latching wedges (5), an outer flange (6) and a first, flat sealing ring (7) located therebetween, it being the case that arranged in the interior of the outer sleeve (4) is an inner sleeve (8) which can be displaced against a front stop (23) and bears a grip (9) located on the can exterior, and integrally formed on the inner end of the sleeve is a stopper (10) which, in the state in which the inner sleeve (8) is pushed fully into the outer sleeve (4), is sealed by a protective sheath (11) which butts against the outer sleeve (4) and, once the inner sleeve (8) has been drawn out, releases a channel (12) located in the interior of said inner sleeve, it being the case that the inner sleeve (8) also has a collar (13) located in the vicinity of its outer end, and arranged coaxially with said collar is a push-valve (14) which engages through said collar and bears a sealing lip (15) which butts against the inside of the collar (13), and butting against a stop (16) of the inner sleeve (8), at the outer end of the latter, is a rubber cap (17) which is connected to the push-valve (14), and the length of the push-valve (14) is selected such that, in the state in which the rubber cap (17) is relieved, or virtually relieved, of stressing, the sealing lip (15) butts against the collar (13), and the inner sleeve (8), assigned to the push-valve (14), bears a draining hole (29), and it being the case that the inner sleeve (8) and the outer sleeve (4) are connected to one another via a cam (19) and a curved slot (20), which, when the grip (9) is turned, drives the inner sleeve (8) outward, and the curved slot (20) is arranged in the outer sleeve (4), and the latter has a bottom emptying bore (21) which is closed by an insert (22), it being the case that the emptying bore is arranged in the vicinity of the stop (23) and the insert (22) can be ejected by the cam (19).

2. Spigot according to Claim 1, **characterized in that** the cam (19) has a through-passage (31) via which the emptying bore (21) can be connected to the channel (12) of the inner sleeve (8).

3. Spigot according to Claim 1 or 2, **characterized in that** the rubber cap (17) is latched to the push-valve (14) via a centrally arranged bushing (18).

4. Spigot according to one of Claims 1 to 3, **characterized in that** a second sealing ring (30) is positioned between the outer sheath (4) and the inner sheath (8).

5. Spigot according to one of Claims 1 to 4, **characterized in that** the curved slot (20) comprises a turning angle of 90° and, thereafter, runs coaxially with the sleeves.

6. Spigot according to one of Claims 1 to 5, **characterized in that** the protective sheath (11) is drawn over the outer sleeve (4) and over the stopper (10), the sheath terminating approximately flush with said stopper and, once the inner sleeve (8) has been drawn out, releasing the access to the channel (12) from the can interior.

7. Spigot according to one of Claims 1 to 6, **characterized in that** the cam (19) and the stopper (10) is arranged on an insert (28) into the inner sleeve (8).

8. Spigot according to one of Claims 1 to 7, **characterized in that** arranged around the stopper (10) is an annular space (26) which is connected to the channel (12).

9. Spigot according to one of Claims 1 to 8, **characterized in that** the stopper (10) is connected to the inner sleeve (8) and/or the insert (28) via spaced-apart noses (27).

10. Spigot according to one of Claims 1 to 9, **characterized in that** the grip (9) has two mutually opposite wings (32) which are integrally formed on a plate (33) connected to the inner sleeve (8), the arms (32) being located vertically in the fully pushed-in state of the inner sleeve (8) and horizontally once said sleeve has been drawn out.

11. Spigot according to Claim 10, **characterized in that** the plate (33) has an opening (34) on which a tamperproof securing means (35) can be fastened.

## Revendications

1. Cannelle escamotable pour boîtes de boisson (3) qui présentent des trous (2) dans la paroi (1) à proximité du fond, avec un manchon extérieur (4) doté d'un mécanisme d'encliquetage à l'extrémité extérieure pour l'installation dans l'ouverture de la boîte, constitué de biseaux intérieurs (5) d'encliquetage, d'une bride extérieure (6) ainsi que d'un premier joint d'étanchéité (7) plat situé entre la bride et les biseaux, un manchon intérieur (8) coulissant contre une butée avant (23) étant disposé à l'intérieur du manchon extérieur (4) et portant une poignée (9) située à l'extérieur de la boîte, et un bouchon (10) étant formé à l'extrémité intérieure du manchon et étant rendu étanche par une gaine de protection (11) posée contre le manchon extérieur (4) lorsque le manchon intérieur (8) est complètement enfoncé dans le manchon extérieur (4), la gaine de protection libérant un canal (12) situé à l'intérieur du manchon intérieur (8) lorsque celui-ci est extrait, le manchon intérieur (8) présentant en outre un collet (13) situé à proximité de son extrémité extérieure, et un coulisseau (14) étant disposé coaxialement par rapport au collet, le traversant et portant une lèvre d'étanchéité (15) qui repose du côté intérieur contre le collet (13), et une calotte en caoutchouc (17) repose contre une butée (16) du manchon intérieur (8) à l'extrémité extérieure de celui-ci et est reliée au coulisseau (14), la longueur du coulisseau (14) étant sélectionnée de telle sorte que lorsque la calotte en caoutchouc (17) est à l'état relâché ou presque complètement relâché, la lèvre d'étanchéité (15) repose contre le collet (13), et la douille intérieure (8) porte un trou de cannelle (29) associé au coulisseau (14), le manchon intérieur (8) et le manchon extérieur (4) étant reliés l'un à l'autre par une came (19) ainsi que par une fente courbe (20) qui, lorsque la poignée (9) est tournée, entraîne le manchon intérieur (8) vers l'extérieur, la fente courbe (20) étant disposée dans le manchon extérieur (4) et ce dernier présentant un alésage de vidange (21) situé dans le bas, qui est fermé par une garniture (22), l'alésage de vidange étant disposé à proximité de la butée (23) et la garniture (22) pouvant être expulsée par la came (19).

2. Cannelle selon la revendication 1, **caractérisée en ce que** la came (19) présente un percement (31) par lequel l'alésage de vidange (21) peut être relié au canal (12) du manchon intérieur (8).

3. Cannelle selon la revendication 1 ou 2, **caractérisée en ce que** la calotte en caoutchouc (17) est encliqueté au coulisseau (14) par l'intermédiaire d'une douille (18) disposée au centre.

4. Cannelle selon l'une des revendications 1 à 3, **caractérisée en ce qu'**un deuxième joint d'étanchéité (30) est inséré entre le manchon intérieur (4) et le manchon extérieur (8).

5. Cannelle selon l'une des revendications 1 à 4, **caractérisée en ce que** la fente courbe (20) s'étend sur un angle de rotation de 90° et s'étend ensuite coaxialement par rapport aux manchons.

6. Cannelle selon l'une des revendications 1 à 5, **caractérisée en ce que** la gaine de protection (11) s'étend au-dessus du manchon extérieur (4) et au-dessus du bouchon (10), en se terminant sensiblement à chant avec ce dernier, et libère l'accès de l'intérieur de la boîte vers le canal (12) lorsque le manchon intérieur (8) a été extrait.

7. Cannelle selon l'une des revendications 1 à 6, **caractérisée en ce que** la came (19) et le bouchon (10) sont disposés sur une garniture (28) dans le manchon intérieur (8).

8. Cannelle selon l'une des revendications 1 à 7, **caractérisée en ce qu'**un espace annulaire (26) relié au canal (12) est disposé autour du bouchon (10).

9. Cannelle selon l'une des revendications 1 à 8, **caractérisée en ce que** le bouchon (10) est relié au manchon intérieur (8) ou à la garniture (28) par des becs (27) situé à distance l'un de l'autre.

10. Cannelle selon l'une des revendications 1 à 9, **caractérisée en ce que** la poignée (9) présente deux ailes (32) opposées qui sont formées sur une plaque (33) reliée au manchon intérieur (8), les bras (32) étant situés verticalement lorsque le manchon intérieur (8) est complètement enfoncé et horizontalement lorsqu'il est extrait.

11. Cannelle selon la revendication 10, **caractérisée en ce que** la plaque (33) présente une ouverture (34) sur laquelle un sceau d'origine (35) peut être fixé.
